# EUROPÄISCHE PATENTSCHRIFT

(11) **EP 0 235 353 B1**
(45) Veröffentlichungstag und Bekanntmachung des Hinweises auf die Patenterteilung: **20.12.1989**
(21) Anmeldenummer: 86112600.1
(22) Anmeldetag: 11.09.1986
(51) Int. Cl.: E02D 19/18

(54) **Bruchsicherung an einer Schlitzwand**
Breakage protection for a trench shield
Protection de rupture pour parafouille

(30) Priorität: 07.03.1986 DE 3607525
(43) Veröffentlichungstag der Anmeldung: 09.09.1987
(73) Patentinhaber: Niederberg-Chemie GmbH, D-4133 Neukirchen-Vluyn (DE)
(72) Erfinder: Schlütter, Aloys, D-4152 Kempen 3 (DE); Kaewert, Klaus, D-4000 Düsseldorf 13 (DE)

(56) Entgegenhaltungen:
- DE-A- 3 430 789
- DE-A- 3 432 642
- DE-B- 1 239 993
- FR-A- 2 257 010
- GB-A- 727 936

## Beschreibung

Die Erfindung betrifft ein Verfahren zur Herstellung einer Schlitzwand für die Abdichtung flüssigkeits-oder gasführender Erdschichten, wobei an einer Bruchstelle der Schlitzwand die Kunststoffabdichtungsbahn auf Abscherung belastet wird, wobei in das Erdreich ein Schlitz eingebracht und mit Dichtungsmaterial verfüllt wird, wobei als Dichtungsmaterial ein plastisches Material in den Erdschlitz eingebracht, darin die Abdichtungsbahn abgesenkt und das plastische Material verfestigt wird.

In der Bundesrepublik Deutschland und anderen Industrieländern gibt es eine Vielzahl kontaminierter Standorte. Dabei handelt es sich z.B. um Mülldeponien, Raffinerien, Altölentsorger, Tankstellen, Kokereien. für die Sanierung derartiger Flächen gibt es verschiedene Konzepte. Diese Konzepte gliedern sich im wesentlichen in zwei Hauptgruppen. Die eine sieht eine Dekontaminierung des Erdreiches vor. Die Dekontaminierung kann in situ erfolgen, aber auch durch Aushub des Erdreiches und dessen Dekontaminierung in einer mobilen oder stationären Anlage.

Das andere Sanierungskonzept sieht eine Einkapselung des Erdreiches vor. Ein wesentlicher Bestandteil dieser Einkapselung ist eine Schlitzwand, welche den kontaminierten Bereich umgibt. Diese Schlitzwand kann durch eine Horizontalabdichtung ergänzt werden. Mit der Horizontalabdichtung unterhalb des kontaminierten Erdreiches und einer oben vorgesehenen Abdeckung ergibt sich eine vollständige Einkapselung.

Die Horizontalabdichtung unterhalb des kontaminierten Bereiches kann durch natürliche, dichte Bodenschichten gebildet werden. Dazu sind insbesondere Tonschichten geeignet. Die Horizontalabdichtung kann aber auch durch eine künstliche Dichtung herbeigeführt werden. Derartige Dichtungen lassen sich z.B. unter bergmännischer Unterfahrung des kontaminierten Bereiches einbringen. Sie können aber auchdurchBohrungenund/oder das Einpressen und/oder Einziehen von Dichtungselementen bzw. Dichtungsbahnen hergestellt werden.

Vertikalabdichtungen in Form von Schlitzwänden können aber auch ohne Horizontalabdichtung unterhalb des kontaminierten Bereiches vorkommen. Dann ist der kontaminierte Bereich z.B. nicht grundwassergefährdet und mit einer Abdeckung gegen eindrigendes Oberflächenwasser versehen. Das Oberflächenwasser würde zu einer Auslaugung bzw. Lösung der schädlichen Stoffe und deren Weitertragen in das Grundwasser und das umgebende Erdreich führen.

Auch ohne Abdeckung kann eine Vertikalabdichtung sinnvoll sein, wenn ein Abfließen kontaminierter Wässer bzw. das Eindringen von Grundwasser durch Abpumpen und/oder Verpressen von Wasser verhindert werden.

Herkömmliche Schlitzwände werden in Abschnitten hergestellt. Dabei kann man sich auf die Verfüllung der Erdschlⁱtze mit Bentonit oder dergleichen Materialien beschränken, wenn keine besonders hohen Anforderungen an die Abdichtung gestellt werden. Bei höheren Anforderungen an die Abdichtung wird in das plastische Dichtungsmaterial (Bentonit) eine zusätzliche Abdichtung abgesenkt. Dazu eignen sich Spundbohlenwände. Es ist aber auch seit langem bekannt, Abdichtungsbahnen aus Kunststoffmaterial in die Erdschlitze abzusenken. Bisher konnten sich derartige Systeme jedoch in der Praxis nicht durchsetzen.

Das wird auf die unterschiedlichen Festigkeiten von Spundbohtenwänden gegenüber Abdichtungsbahnen aus Kunststoffmaterial zurückgeführt.

Die Erfindung geht von der Erkenntnis aus, daß bereits ein Eingriff in den Wasserhaushalt im Bereich der Erdschlitze zu einer Änderung der Bodenmechanik und im Verfolg dessen zu mehr oder weniger großen Setzbewegungen führt. Sobald das Erdreich an der einen oder anderen Seite der Schlitzwand trocken fällt, entstehen in der Erdschichten, die vorher wesentliche Wasseranteilehatten, entsprechende Hohlräume, die leicht zu starken Setzbewegungen führen.

Setzbewegungen finden ohne Änderung des Wasserhaushaltes auch in Bergschadensgebieten statt.

Aufgrund der Setzbewegung kann eine Schlitzwand auf Biegung belastet werden. Dem kann sich die Schlitzwand nicht anpassen, wenn die Bentonitschlempe durch Zugabe von Zement verfestigt worden ist. Ohne eine Armierung mit Baustahl oder dergl. muß es dann zu einem Bruch der verfestigten Schlitzwand kommen.

Zwar hat das Kunststoffmaterial in der Regel eine erstaunliche Dehnung, z.B. 500 bis 600%. Die hohe Dehnung des Kunststoffmaterials wird gleichwohl in den meisten Fällen nicht ausreichend sein, da die Abdichtungsbahn beiderseits der Bruchstelle vom verfestigten Bentonit eingespannt ist und nur wenige Millimeter breite Streifen der Abdichtungsbahn eine leicht mehrere Zentimeter breite Bruchstelle überbrücken müssen.

Besonders empfindlich ist die Konststoffabdichtungsbahn, wenn sie an der Bruchstelle der Schlitzwand auf Abscherung belastet wird.

Der Erfindung liegt daher die Aufgabe zugrunde, im Falle von Scherbelasungen der Abdichtungsbahn deren Beschädigung an der Belastungsstelle zu vermeiden. Nach der Erfindung wird das dadurch erreicht, daß auf die Abdichtungsbahn mindestens einseitig eine bei Scherbelasung sich zumindest lösende Schutzlage oder eine aufkaschierte Gleitschicht vor ihrer Absenkung aufgebracht oder in der Schlitzwand durch Verdickung der Abdichtungsbahn in Abständen Sollbruchstellen erzeugt werden. Sowohl die Schutzlage als auch die Gleitschicht verhindern, daß die Abdichtungsbahn beiderseits der Abbruchstelle eingespannt wird und der Bruchbewegung allein durch Dehnung in dem sehr engen Bruchbereich Rechnung tragen zu müssen. Dies würde trotz der vorteilhaften Dehnfähigkeiten von Kunstoffabdichtungsbahnen zu einer übermäßigen Belastung der Abdichtungsbahnen führen.

Zwar ist in der DE-A-34 30 789 bereits ein Verfahren zum Einbringen und Verbinden von Membranen in Schlitzwänden beschrieben, bei dem mehrschichtige Abdichtungssysteme Verwendung finden. Bei der bekannten Lösung haben die mehrschichtigen Systeme jedoch eine andere Aufgabe. So sind zur Entsorgung von Sickerwässern z.B. ein Filtervlies und eine Dränschicht vorgesehen.

Eine besonders vorteilhafte Lösung bietet die Schutzlage. Die Schutzlage wird durch ein Vlies und/oder ein Gewebe und/oder Gummischrotmatten gebildet. Dazu können Fasern und/oder Fäden aus Polyester und/oder Polypropylen und/oder Polyethylen verwendet werden. Im Vlies liegen die Fasern oder Fäden ungeordnet, während sich davon das Gewebe durch systematische Anordnung der Fäden unterscheidet. Die systematische Anordnung gibt dem Gewebe eine größere Festigkeit als dem Vlies.

Vliese sind zwar im Zusammenhang mit Kunststoffabdichtungsbahnen bekannt, dabei handelt es sich aber um Glasvliese. Glasvlies wäre hier als Schutzlage nicht geeignet, da die Glasfasern bei der zu erwartenden Belastung an der Bruchstelle einer Schlitzwand brechen würden. Indem die erfindungsgemäßen Vliese und Gewebe die Schlitzwand an der Bruchstelle zusammenhalten, haben sie eine ähnliche Funktion wie ein Baustahlgewebe als Armierung in einer Betonwand.

Vorzugsweise sind die erfindungsgemäßen Vliese und Gewebe lösbar mit der Kunststoffabdichtungsbahn befestigt. Das erleichtert die Einbringung des Vlieses bzw. Gewebes. Das erfindungsgemäße Vlies bzw. Gewebe wird vorzugsweise zusammen mit der Abdichtungsbahn verlegt. Dabei kommt zwar auch eine vollständig lose Verlegung des Vlieses bzw. Gewebes gegenüber der Abdichtungsbahn in Betracht. Eine Verbindung zwischen Vlies bzw. Gewebe und Abdichtungsbahn erleichtert jedoch die Montage und verringert den dazu erforderlichen Aufwand. Bei einer Befestigung des Vlieses bzw. Gewebes an der Abdichtungsbahn wird das Vlies bzw. Gewebe zwangsweise mitgeführt, wenn die Abdichtungsbahn erfaßt und montiert wird. Zu den ohnehin vorhandenen Gerätschaften für die Einbringung der Abdichtungsbahn müssen keine gesonderten Gerätschaften angeschafft werden.

Die zumindest lösbare Verbindung zwischen Abdichtungbahn und Schutzlage - das schließt auch die lose Verlegung der Schutzlage gegenüber der Abdichtungsbahn ein - gewährleistet bei einem Bruch der Schlitzwand ein Nachfließen von Material der Abdichtungsbahn zur Bruchstelle hin. Dann kommt die hohe Dehnfähigkeit der Abdichtungsbahn über einen großen Teil der Gesamtlänge der Andichtungsbahn zum Tragen. Zugleich istvon Vorteil, daß Kunststoffbahnen einen geringen Gleitwiderstand besitzen, Polyethylen beispielsweise einen mit zunehmendem Druck geringer werdenden Reibungsfaktor, d.h. die Einspannung der Abdichtungsbahn in dem verfestigten Bentonit wirkt dem erfindungsgemäßen Fließvorgang zur Bruchstelle hin nur geringfügig entgegen.

In weiterer Ausbildung der Erfingung ist eine Mindestfestigkeit für die Schutzlage vorgesehen. Die Festigkeit der durch Vlies oder Gewebe gebildeten Schutzlage wird durch deren Gewicht bestimmt. Eine ausreichende Festigkeit ist bereits bei 500 g/m² gegeben. Die Obergrenze notwendiger Festigkeiten liegt voraussichtlich bei Vliesen oder Geweben mit 2000 g_{/m2.}

Die erfindungsgemäße lösbare Verbindung zwischen Schutzlage und Abdichtungsbahn wird vorzugsweise durch Klebung herbeigeführt. Ausreichend sind Klebepunkte. Ihre Anzahl liegt zwischen 0,5 und 2,5/m² bei einem Durchmesser von 5 bis 25 mm.

Eine Alternative zu der erfindungsgemäßen Schutzlage wird durch ein der Abdichtungsbahn aufkaschiertes Gleitmittel gebildet. Das Gleitmittel fördert lediglich das Nachfließen von Material der Abdichtungsbahn, besitzt jedoch nicht die armierungs- ähnliche Funktion der erfindungsgemäßen Schutzlage.

Eine weitere Alternative ist nach der Erfindung mit Sollbruchstellen in der Schlitzwand gegeben, an denen die Abdichtungsbahn mit einer Verdickung versehen ist. An der Verdickung, welche die Form einer Wulst haben kann, besteht ein hohes Materialangebot. Die Sollbruchstelle entsteht durch Ausbildung einer Schwachstelle an der Schlitzwand. Im Falle des Bruches an dieser Schwachstelle steht für eine Dehnung der Abdichtungsbahn dann bedeutend mehr Material zur Verfügung als an anderen Stellen, d.h. an der Bruchstelle kann sich eine Fuge mit einem Vielfachen der Breite sonstiger Fugen an Bruchstellen bilden, bevor die Abdichtungsbahn zerreißt.

Besonders vorteilhaft ist es, wenn die Verdickung durch ein Hohlprofil gebildet wird. Bei ausreichend großen Abmessungen der Verdickung bzw. des Hohlprofils entsteht zwangsläufige an diesen Stellen in der Schlitzwand eine Sollbruchstelle ohne zusätzliche Maßnahmen, da dort die Materialstärke der Schlitzwand erheblich verringert worden ist.

Das Hohlprofil gibt eine zusätzliche Sicherheit gegen Abscheren der Abdichtungsbahn, indem die ggf. die Scherwirkung verursachenden Bruchkanten einen dem äußeren Maß des Hohlprofiles entsprechenden Abstand aufweisen, d.h. bevor es zu einer Scherwirkung kommt, muß die gebrochene Schlitzwand sich um dieses Maß an der Bruchstelle quer zur Schlitzwandebene versetzt haben.

In der Zeichnung sind zwei Ausführungsbeispiele der Erfindung dargestellt.

Fig. 1 zeigt einen Horizontalschnitt durch eine erfindungsgemäße Schlitzwand. Die Schlitzwand befindet sich im Erdreich 1 und besitzt eine Tiefe von 30 m. Die Schlitzwand wird durch Bentonit 2 und eine Abdichtungsbahn 3 gebildet, die beidseitig mit einer Gewebeschutzlage 4 versehen ist. Die Abdichtungsbahn 3 besteht aus einem Hochdruckpolyethylen oder aus einem Ethylencopolymer. Die Gewebefasern der Gewebeschutzlagen 4 aus Polyethylen oder Polyamid 2 umschließen die Abdichtungsbahn mit den beiden Schutzlagen 4 und sind infolge einer Zementzumischung verfestigt.

Zwischen den Gewebeschutzlagen 4 und der Abdichtungsbahn 3 sind Klebestellen 5 vorgesehen. Die Anzahl der Klebestellen ist 1/m^{z.} Der Durchmesser beträgt 10 mm. Die Klebung ist durch Heißklebung entstanden.
ie Gewebeschutzlagen haben ein Flächengewicht von 1000 g/_{M}², die Abdichtungsbahn eine Dicke von 3 mm.

Im Falle eines Bruches der Schlitzwand werden die Bruchenden durch die Gewebeschutzlagen aneinandergehalten bzw. wird verhindert, daß an der Bruchstelle ein übermäßiger Spalt entsteht. Zugleich lösen sich die Klebestellen 5 infolge der auf die Abdichtungsbahn 3 wirkenden Zugkräfte. Die Abdichtungsbahn kann sich dann über eine relativ große Länge dehnen und so den an der Bruchstelle entstandenen Spalt überbrücken ohne die Dichtwirkung zu verlieren.

Nach Fig. 2 ist die Abdichtungsbahn 6 in Abständen mit einer Verdickung, z.B. einem Hohlprofil 7 versehen- Aufgrund seiner großen Abmessungen ist die durch Zement verfestigte Schlitzwand in ihrer Materialstärke derart verringert, daß Setzbewegungen, welche die Schlitzwand quer zur Schlitzwandebene belasten, im Bereich des Hohlprofils 7 zu einem Bruch führen. Das Hohlprofil verformt sich in dem entstehenden Bruchspalt ohne zu zerreißen. Damit bleibt die Abdichtung gewahrt.

## Patentansprüche

1. Verfahren zur Herstellung einer Schlitzwand für die Abdichtung flüssigkeitsführender oder gasführender Erdschichten, wobei an einer Bruchstelle der Schlitzwand die Kunststoffabdichtungsbahn auf Abscherung belastet wird, wobei in das Erdreich (1) ein Schlitz eingebracht und mit Dichtungsmaterial (2) verfüllt wird, wobei als Dichtungsmaterial (2) ein plastisches Material in den .Erdschlitz eingebracht, darin die Abdichtungsbahn (3) abgesenkt wird und das plastische Material verfestigt wird, wobei auf die Abdichtungsbahn (3) mindestens einseitig eine bei Scherbelastung sich zumindest lösende Schutzlage (4) oder eine aufkaschierte Gleitschicht vor ihrer Absenkung aufgebracht wird oder in der Schlitzwand durch Verdickung der Abdichtungsbahn (3) in Abständen Sollbruchstellen erzeugt werden.

2. Verfahren nach Anspruch 1, gekennzeichnet durch die Verwendung eines Vlieses und/oder eines Gewebes und/oder Gummitschrotmatten als Schutzlage (4).

3. Verfahren nach Anspruch 1 oder 2, gekennzeichnet durch die Verwendung einer Schutzlage (4) aus Fasern und/oder Fäden aus Polyester und/oder Polypropylen und/oder Polyethylen und/oder Polyamid.

4. Verfahren nach einem oder mehreren der Ansprüche 1-3, dadurch gekennzeichnet daß die Schutzlage (4) mindestens ein Gewicht von 500 m/g² aufweist.

5. Verfahren nach einem oder mehreren der Ansprüche 1-4, dadurch gekennzeichnet daß die Schutzlage (4) mit der Abdichtungsbahn verklebt wird.

6. Verfahren nach Anspruch 5, gekennzeichnet durch punktweise Verklebung.

7. Verfahren nach Anspruch 6, dadurch gekennzeichnet, daß die Anzahl der Klebepunkte 0,5 bis 2,5/m² beträgt und die Klebepunkte (5) einen Durchmesser von 5-25 mm aufweisen.

8. Verfahren nach Anspruch 1, gekennzeichnet durch Verwendung einer hohlprofilartigen Verdickung (7).

## Revendications

1. Procédé pour la construction d'une paroi rideau destinée à fermer de façon étanche des couches de terrain perméables aux liquides ou aux gaz, la feuille d'étanchéité en matière plastique étant soumise au cisaillement à un point de rupture de la paroi rideau, pour la construction de laquelle on ménage dans le terrain (1) une saignée que l'on remplit de matériau d'étanchéité (2) étant un matériau plastique, dans lequel on fait descendre la feuille d'étanchéité (3) et on fait durcir le matériau plastique, en appliquant sur au moins d'un côté de la feuille d'étanchéité (3) une couche de protection (4) au moins amovible en cas d'un effort au cisaillement ou une couche de glissement laminée sur la feuille avant la faire descendre ou dans la paroi rideau des points de rupture préférentielle ont été consitutés à intervalle par l'épaississement de la feuille d'étanchéité (3).

_2. Procédé conforme à la revendication 1, caractérisé en ce que l'on utilise comme couche de protection (4) une nappe non tissée et/ou un tissu et/ou des nappes de fragments de caoutchouc.

3. Procédé conforme à l'une des revendications 1 ou 2, caractérisée en ce que la couche de protection (4) est constituée de fibres et/ou filaments de polyester et/ou de polypropylène et/ou de polyéthylène et/ou de polyamide.

4. Procédé conforme à une ou à plusieurs des revendications 1 à 3, caractérisée en ce que la couche de protection (4) a un poids d'au moins 500 g/ₘ2.

5. Procédé conforme à une ou à plusieurs des revendications 1 à 4, caractérisée en ce que la couche de protection (4) est collée à la feuille d'étanchéité.

6. Procédé conforme à la revendication 5, caractérisée par un collage de façon point par point.

7. Procédé conforme à la revendication 6, caractérisée en ce que les points de collage sont au nombre de 0,5 à 2,5/m² et en ce que les points de collage (5) ont un diamètre compris entre 5 et 25 mm.

8. Procédé conforme à la revendications 1, caractérisée par l'utilisation d'un épaississement pareil à un profilé creux.

## Claims

1. A method of making a curtain wall for sealing liquid-bearing or gas-bearing soil strata, wherein at a fracture location of the curtain wall the plastics sealing sheet is loaded in shear, wherein a trench is formed in the soil (1) and is filled with sealing material (2), a plastic material being introduced into the trench as sealing material (12), the sealing sheet <3) being lowered into it and the plastic material being solidified, a protective layer (4) which at least becomes loose under shear loading a laminated-on lubricating layer being applied onto at least one side of the sealing sheet (3) before it is lowered, or intentional fracture points being produced in the curtain wall by thickening of the sealing sheet (3) at intervals.

2. A method -according to Claim 1, characterized by the use of a non-woven and/or of a woven and/or of rubber waste mats as protective layer (4).

3. A method according to Claim 1 or 2, characterized by the use of a protective layer (4) of fibres and/or filaments of polyester and/or polypropylene and/or polyethylene and/or polyamide.

4. A method according to one or more of Claims 1 to 3, characterized in that the protective layer (4) has a weight of at least 500 g/m^{2.}

5. A method according to one or more of Claims 1 to 4, characterized in that the protective layer (4) is glued to the sealing sheet.

6. A method according to Claim 5, characterized by punctiform gluing.

7. A method according to Claim 6, characterized in that the number of adhesive points is 0.5 to 2.5/m² and the adhesive points (5) have a diameter of 5-25 mm.

8. A method according to Claim 1, characterized by the use of a thickening (7) of hollow profile type.
